# EUROPÄISCHE PATENTSCHRIFT

(11) **EP 1 513 625 B1**
(45) Veröffentlichungstag und Bekanntmachung des Hinweises auf die Patenterteilung: **11.07.2007**
(21) Anmeldenummer: 03729921.1
(22) Anmeldetag: 04.04.2003
(51) Int. Cl.: B08B 7/00, C23G 5/00, B21F 21/00, B21C 43/00

(54) **VERFAHREN UND VORRICHTUNG ZUR BEHANDLUNG DER ÄUSSEREN OBERFLÄCHE EINES METALLDRAHTS, INSBESONDERE ALS BESCHICHTUNGSVORBEHANDLUNG**
METHOD AND DEVICE FOR TREATING THE OUTER SURFACE OF A METAL WIRE, PARTICULARLY FOR CARRYING OUT A COATING PRETREATMENT
PROCEDE ET DISPOSITIF DE TRAITEMENT DE LA SURFACE EXTERIEURE D'UN FIL METALLIQUE, NOTAMMENT EN TANT QUE PRETRAITEMENT DE REVETEMENT

(30) Priorität: 29.04.2002 DE 10219197; 09.01.2003 DE 10300471
(43) Veröffentlichungstag der Anmeldung: 16.03.2005
(73) Patentinhaber: Fachhochschule Hildesheim / Holzminden / Göttingen, 31134 Hildesheim (DE)
(72) Erfinder: VIÖL, Wolfgang, 37139 Adelebsen (DE)
(74) Vertreter: Rehberg Hüppe + Partner
(86) Internationale Anmeldenummer: PCT/EP2003/003509
(87) Internationale Veröffentlichungsnummer: WO 2003/093526

(56) Entgegenhaltungen:
- WO-A-96/38311
- DE-A- 3 731 168
- DE-A- 4 332 866
- DE-C- 4 302 465
- FR-A- 2 774 400
- GB-A- 829 929
- US-A- 4 837 484
- PATENT ABSTRACTS OF JAPAN vol. 1999, no. 13, 30. November 1999 (1999-11-30) & JP 11 222530 A (NITTO DENKO CORP), 17. August 1999 (1999-08-17)
- DATABASE WPI Section Ch, Week 198829 Derwent Publications Ltd., London, GB; Class M12, AN 1988-203754 XP002265426 & SU 1 362 526 A (KAUNASSK POLT INST ANTANASA), 30. Dezember 1987 (1987-12-30)

## Beschreibung

Die Erfindung bezieht sich auf Verfahren zur Behandlung der äußeren Oberfläche eines Metalldrahts mit Ummantelung gemäß dem Oberbegriff des Patentanspruchs 1 sowie auf einen Vorrichtung zur Durchführung solcher Verfahren mit den Merkmalen des Oberbegriffs des Patentanspruchs 8.

Metalldrähte definierten Durchmessers werden durch Ziehen hergestellt. Bei diesem Prozess werden Schmiermittel verwendet, die sich auf der Oberfläche der fertigen Metalldrähte wiederfinden. Soll ein gezogener Metalldraht beispielsweise mit anderen Metallen oder Kunststoffen beschichtet werden, muss er vorher von den Schmiermittelrückständen befreit werden. Dies wird in der heutigen Praxis in alkalischen Bädern durchgeführt. Die Erneuerung und Entsorgung dieser alkalischen Bäder ist kostenintensiv. Zudem stellen sie einen erheblichen apparativen Aufwand dar.

Aus der EP 0 761 415 B1 ist ein Verfahren zur Erhöhung der Benetzbarkeit von Werkstücken mit Flüssigkeiten durch eine Oberflächenvorbehandlung mittels elektrischer Entladung bekannt. Bei diesem Verfahren wird durch Plasmaentladung unter Zufuhr eines Arbeitsgases ein gebündelter Strahl eines reaktiven Mediums erzeugt, und die zu behandelnde Oberfläche des Werkstücks wird mit diesem Strahl überstrichen. Die Plasmaentladung findet in einer Plasmadüse zwischen einer von hinten koaxial in die Plasmadüse hineinragenden Stiftelektrode und einer eine Düsenöffnung begrenzenden Ringelektrode statt, wobei zwischen der Stiftelektrode und der Ringelektrode eine Wechselhochspannung im Bereich von 5 bis 30 kV und mit einer Frequenz in der Größenordnung von 20 kHz anliegt und wobei der gebündelte Strahl des reaktiven Mediums durch die Düsenöffnung austritt. Bei den mit dem bekannten Verfahren behandelten Werkstücken kann es sich um metallische Werkstücke handeln.

Zur Behandlung von Metalldrähten sind das bekannte Verfahren und die zu seiner Durchführung verwandte Vorrichtung aufgrund ihrer Geometrie wenig geeignet. Um die Benetzbarkeit der Oberfläche eines Metalldrahts zu erhöhen, der Schmiermittelrückstände an seiner Oberfläche aufweist, müssen zunächst diese Schmiermittelrückstände entfernt werden. Dies ist mit einem einfachen Überstreichen der Oberfläche des Metalldrahts mit dem bei dem bekannten Verfahren erzeugten gebündelten Strahl aus reaktivem Medium nicht ohne weiteres realisierbar.

Aus der EP 0 994 637 A2 ist ein Verfahren zur Plasmabehandlung von stab- oder fadenförmigen Materialien bekannt, bei dem das jeweilige Material koaxial durch eine Plasmadüse hindurchläuft. Die Plasmadüse weist ein eine Außenelektrode bildendes Düsenrohr und eine koaxial in dem Düsenrohr angeordnete Innenelektrode auf. Durch einen koaxial in der Innenelektrode ausgebildeten Kanal wird das stab- oder fadenförmige Material in den Innenraum der Plasmadüse eingebracht. Dabei ist der Kanal in der Innenelektrode mit einem Führungsrohr für das stab- oder fadenförmige Material aus elektrisch isolierendem Material ausgekleidet. Dieses bekannte Verfahren soll auch zur Plasmabehandlung von Drähten geeignet sein. Bei Drähten aus leitfähigem Material, d.h. insbesondere bei Metalldrähten, würde aber die Plasmadüse durch das koaxial hindurchlaufende stab- oder fadenförmige Material zwischen der Innenelektrode und der Außenelektrode kurzgeschlossen, so dass keine Plasmaentladung mehr aufträte. Dabei ist zu berücksichtigen, dass die zwischen der Außenelektrode und der Innenelektrode angelegte Spannung zum Hervorrufen der Plasmaentladung eine hochfrequente Wechselhochspannung ist, bei der eine lokale Isolierung des stab- bzw. fadenförmigen Materials im Bereich der Innenelektrode durch das Führungsrohr nicht ausreichend ist, um einen durch einen Metalldraht drohenden Kurzschluss zwischen der Innenelektrode und der Außenelektrode zu verhindern.

Auch bei einem Metalldraht, der bereits mit einer leitenden oder nicht leitenden Ummantelung, also beispielsweise einer Isolierschicht versehen ist, stellt sich heraus, dass auf eine Vorbehandlung der Ummantelung vor einer weiteren Beschichtung oder auch einem Bedrucken der Ummantelung z. B. mit Typen- oder Herstellerangaben mittels eines Farbstrahldruckers nicht verzichtet werden kann.

Ein Verfahren zur Behandlung der äußeren Oberfläche eines eine Fluorharzbeschichtung aufweisenden Metalldrahts mit den Merkmalen des Oberbegriffs des Patentanspruchs 1 und eine entsprechende Vorrichtung mit den Merkmalen des Oberbegriffs des Patentanspruchs 8 sind aus der JP 11222530 A bekannt. Eine Elektrode ist spiralförmig auf ein Rohr aus einem Dielektrikum gewickelt. Durch den freien Querschnitt des Rohrs wird in der einen Richtung der Metalldraht auf der Rohrachse hindurchgeführt und in der Gegenrichtung dazu ein inertes atmosphärisches Gas durch das Rohr hindurchgeleitet. Die Sauerstoffkonzentration dieses Gases wird auf 500 ppm oder weniger abgesenkt. Bei atmosphärischem Druck wird eine dielektrisch behinderte Entladung zwischen dem als Gegenelektrode und als solchem geerdeten Metalldraht und der dielektrischen Abschirmung der Elektrode hervorgerufen, um die Haftungseigenschaften der Fluorharzbeschichtung des Metalldrahtes zu verbessern. Mit dem Problem, den mit Fluorharz beschichteten Metalldraht elektrisch zu erden, setzt sich die JP 11222530 A nicht auseinander.

Aus der SU 1362526 A1 ist ein Verfahren zur Behandlung eines Metalldrahtes ohne Ummantelung mit den Merkmalen des Oberbegriffs des Patentanspruchs 1 und eine entsprechende Vorrichtung mit den Merkmalen des Oberbegriffs des Patentanspruchs 8 bekannt. Dabei sind hier auf einem Rohr aus dielektrischem Material mehrere ringförmige Elektroden in Richtung der Rohrachse hintereinander angeordnet, die an unterschiedliche Phasen eines dreiphasigen Hochspannungswechselstromgenerators angeschlossen sind. Die Nullphase dieses Wechselhochspannungsgenerators ist mit dem auf der Rohrachse geführten Metalldraht verbunden. Der Metalldraht wird nicht nur durch die Entladung zwischen der dielektrischen Abschirmung der Elektroden und seiner äußeren Oberfläche behandelt, sondern auch durch die anliegende Wechselspannung, die auf seine mechanische Resonanzfrequenz abgestimmt ist, gewollt zu Schwingungen angeregt, um grobe Verunreinigungen des Metalldrahtes abzuschütteln. Die hierfür geeigneten Frequenzen der mit dem Wechselhochspannungsgenerator an die Elektroden anzulegenden Wechselhochspannungen liegen eher unterhalb des üblichen Frequenzbereichs für die Anregung einer dielektrisch behinderten Entladung. Mit Problemen bei der elektrischen Kontaktierung des Metalldrahtes mit der Nullphase des Wechselhochspannungsgenerators setzt sich die SU 1362526 A1 nicht auseinander.

Der Erfindung liegt die Aufgabe zugrunde, ein Verfahren und eine Vorrichtung zur Behandlung der Oberfläche eines ummantelten Metalldrahts aufzuzeigen, bei denen Probleme im Zusammenhang mit einer unzuverlässigen elektrischen Kontaktierung des an seiner Oberfläche durch eine Ummantelung oder Verunreinigungen ganz oder teilweise isolierten Metalldrahtes vermieden werden.

Diese Aufgabe wird durch ein Verfahren mit den Merkmalen des Patentanspruchs 1 und eine Vorrichtung mit den Merkmalen des Patentanspruchs 8 gelöst. Vorteilhafte Ausführungsformen des Verfahrens und der Vorrichtung sind in den Unteransprüchen 2-7 bzw. 9-13 definiert.

Eine dielektrisch behinderte Entladung, d. h. eine Gasentladung, kann mit geringem technischem Aufwand bei Atmosphärendruck aufrechterhalten werden. Die dielektrisch behinderte Entladung sorgt für eine chemisch hinreichend aktive Umgebung des Metalldrahts in dem Gasraum, dass seine Oberfläche effektiv von jeglichen Schmiermittelrückständen innerhalb sehr kurzer Zeit gereinigt wird. Zusätzlich erfolgt eine Oberflächenaktivierung, die zur Folge hat, dass bei einer nachfolgenden Beschichtung des Drahts die aufgebrachte Schicht besser an der Oberfläche des Metalldrahts bzw. seiner Ummantelung anhaftet. Zusätzlich wird der Metalldraht bzw. seine Ummantelung durch die Entladung über seine Oberfläche aufgeheizt. Dies ist nicht von Nachteil; vielmehr muss beispielsweise ein Draht für eine Kunststoffbeschichtung üblicherweise nicht nur von Schmiermittelrückständen gereinigt und oberflächenaktiviert, sondern auch auf eine definierte Temperatur in der Größenordnung von 250 °C aufgeheizt werden. All dies wird mit dem neuen Verfahren in einem einzigen Schritt erreicht. Eine dielektrische Entladung ist gegenüber einer unbehinderten Entladung, wie sie bei den Verfahren und Vorrichtungen nach dem oben beschriebenen Stand der Technik zur Anwendung kommt, auch insoweit von Vorteil, als dass die maximal fließenden Ströme begrenzt sind und entsprechend relativ einfache Wechselspannungsgeneratoren zur Anwendung kommen können.

Bei der Behandlung der Oberfläche eines Metalldrahts mit nicht elektrisch leitender Ummantelung kann allein die Isolierschicht um den Draht die dielektrische Abschirmung der Elektrode gegenüber dem leitenden Metalldraht bereitstellen. Es ist aber bevorzugt, wenn auch in diesem Fall eine dann zusätzliche dielektrische Abschirmung direkt vor der Elektrode und damit auf der anderen Seite des Gasraums über der äußeren Oberfläche der Ummantelung des Metalldrahts vorgesehen ist.

Wie bereits angesprochen wurde, kann die dielektrische Entladung bei Normaldruck erfolgen. Es kann aber ohne weiteres auch ein gewisser Über- oder Unterdruck in dem Gasraum eingestellt werden. Bevorzugt ist ein Überdruck von etwa bis zu 2000 hPa. Mit Hilfe dieses Überdrucks kann eine Art Sperrluftsystem realisiert werden, um das Eintragen von flüchtigen Fremdstoffen in den Gasraum zu verhindern. Insbesondere kann durch einen Überdruck in dem Gasraum aber dafür gesorgt werden, dass Reaktionsprodukte der Schmiermittelrückstände aus dem Gasraum ausgeblasen werden.

Ein solches Ausblasen von Reaktionsprodukten der Schmiermittelrückstände kann auch dadurch sichergestellt werden, dass der Gasraum mit Luft durchströmt wird. Bei einem in einer Richtung durch den Gasraum geförderten Metalldraht sollte die Durchströmung mit Umgebungsluft in der entgegengesetzten Richtung erfolgen, um die anfallenden Reaktionsprodukte von dem fertig behandelten Metalldraht möglichst fernzuhalten.

Die Wechselhochspannung zum Hervorrufen der dielektrisch behinderten Entladung sollte größer als 1 kV sein und wird typischerweise einige kV betragen. Ihre Frequenz liegt typischerweise im Bereich von 20 kHz bis 3 MHz.

Auf Seiten des Drahts ist die Erwärmung durch die Entladung in dem Gasraum häufig vorteilhaft, wie oben erläutert wurde. Auf der Seite der Elektrode und ihrer dielektrischen Abschirmung ist es aber sinnvoll, anfallende Wärmeenergie abzuführen, um eine Überhitzung zu vermeiden. Dies erfolgt vorzugsweise dadurch, dass die dielektrische Abschirmung der Elektrode gekühlt wird.

In einer konkreten Ausführungsform des neuen Verfahrens weist der Gasraum die Form eines langgestreckten Zylinders auf, wobei der Metalldraht auf der Zylinderachse angeordnet ist. Die Elektrode und ihre dielektrische Abschirmung umschließen diesen Gasraum zylindermantelförmig. Der Metalldraht wird kontinuierlich durch den Gasraum hindurchgefördert.

Um eine ausreichende Entfernung von Schmiermittelrückständen von der Oberfläche des Metalldrahts sicherzustellen, kann die dielektrische Entladung intensiviert werden mehrere Gasräume hintereinander um den Metalldraht herum anzuordnen. Diese Parameter haben jeweils auch Einfluss auf die Temperatur, auf die der Metalldraht durch die dielektrisch behinderte Entladung aufgeheizt wird. Durch Abstimmung der Parameter ist es möglich, den Metalldraht in dem Gasraum auf eine definierte Temperatur oberhalb 200 °C aufzuheizen.

Bei dem neuen Verfahren dient der Metalldraht als Gegenelektrode zu der Elektrode mit der dielektrischen Abschirmung, so dass die Entladung zwischen der Abschirmung und der Oberfläche des Metalldrahts bzw. seiner Ummantelung erfolgt. Dabei wird die Wechselhochspannung zwischen zwei in der Längserstreckungsrichtung des Metalldrahts beabstandeten Elektroden mit jeweils eigenen dielektrischen Abschirmungen erzeugt. Der Metalldraht verbindet die Bereiche der beiden Elektroden miteinander, und aufgrund seiner Leitfähigkeit dient er als Gegenelektrode zu beiden dielektrisch abgeschirmten Elektroden. Er kann dabei als Zwischenelektrode in der Mitte zwischen den beiden dielektrisch abgeschirmten Elektroden verstanden werden, auf deren beiden Seiten Gasräume ausgebildet sind, in denen dielektrisch behinderte Entladungen erfolgen.

Bei der erfindungsgemäßen Vorrichtung für die Behandlung der Oberfläche eines Metalldrahts nach dem neuen Verfahren umgibt der Gasraum den Metalldraht vorzugsweise allseitig.

Um Reaktionsprodukte aus dem Gasraum abzuführen, kann eine Druckluftquelle vorgesehen sein, die eine Luftströmung durch den Gasraum hervorruft. Diese Luftströmung weist vorzugsweise die entgegengesetzte Richtung einer Bewegung des Metalldrahts durch den Behandlungsraum auf.

Der Wechselspannungsgenerator ist für eine Wechselspannung größer als 1 kV und eine Frequenz von 20 kHz bis 3 MHz ausgelegt.

Für die dielektrische Abschirmung der Elektrode ist vorzugsweise eine Kühleinrichtung vorgesehen. Um diese Kühleinrichtung zu realisieren, kann die Abschirmung zweiteilig sein, wobei ein Freiraum zwischen den beiden Teilen der Abschirmung an einer Umwälzeinrichtung für eine Kühlflüssigkeit angeschlossen ist. Diese Umwälzeinrichtung fördert eine Kühlflüssigkeit durch den Freiraum zwischen den beiden Teilen der Abschirmung. Bei der Kühlflüssigkeit kann es sich um Wasser handeln. Zur Herabsetzung der elektrischen Leitfähigkeit des Wassers, sollte es sich um destilliertes Wasser handeln.

Die dielektrische Abschirmung der Elektrode kann mindestens ein Rohr umfassen. Eine zweiteilige Abschirmung kann dabei aus zwei mit Abstand ineinander angeordneten Rohren ausgebildet sein, wobei der Abstand zwischen den beiden Rohren den Freiraum für die Kühlflüssigkeit definiert. Bei einer Anordnung von zwei Rohren ineinander, zwischen denen ein Freiraum für die Kühlflüssigkeit ausgebildet ist, kann die Elektrode aber auch direkt auf dem inneren Rohr und damit in der Kühlflüssigkeit angeordnet sein, so dass nur das innere Rohr die dielektrische Abschirmung der Elektrode ausbildet. Das äußere Rohr definiert dann aber nicht nur den Freiraum für die Kühlflüssigkeit, sondern bildet auch eine äußere Isolierung für die Elektrode.

Für den Metalldraht ist vorzugsweise eine Führungseinrichtung vorgesehen, die ihn auf der Rohrachse führt. Wenn der Metalldraht bereits anderweitig definiert ausgerichtet ist, beispielsweise durch angrenzende Vorrichtungen, ist aber keine zusätzliche Führungseinrichtung nötig.

In einer besonders bevorzugten Ausführungsform der neuen Vorrichtung ist der Gasraum durch die Elektrode und deren dielektrische Abschirmung hindurch einsichtig. Auf diese Weise kann optisch kontrolliert werden, ob die gewünschte dielektrisch behinderte Entladung in dem Gasraum tatsächlich erfolgt. Die Durchsichtigkeit der Abschirmung kann dadurch realisiert werden, dass sie aus Glas, beispielsweise Quarzglas aufgebaut wird. Auch Wasser als Kühlflüssigkeit ist hinreichend durchsichtig. Die Durchsichtigkeit der Elektrode kann dadurch realisiert werden, dass die Elektrode in Form eines Drahts oder eines Bands mit untereinander beabstandeten Windungen auf ihre Abschirmung aufgewickelt wird.

Wenn der Gasraum bei der neuen Vorrichtung nicht einsichtig sein muss, kann die dielektrische Abschirmung natürlich auch aus einem anderen Material als Glas ausgebildet werden. In Frage kommen dabei insbesondere keramische Materialien, wie beispielsweise Aluminiumoxid, die sich neben ihren dielektrischen Eigenschaften auch durch eine hohe Wärmebeständigkeit auszeichnen.

Bei der neuen Vorrichtung sind zwei in der Längserstreckungsrichtung des Metalldrahts beabstandete Elektroden mit dielektrischen Abschirmungen vorgesehen, wobei der Wechselspannungsgenerator die Wechselhochspannung zwischen den beiden Elektroden erzeugt. Der Metalldraht bildet dabei die Gegenelektrode zu beiden Elektroden und er muss nicht zwingend geerdet sein. So können insbesondere Probleme mit einer unzuverlässigen Erdung des an seiner Oberfläche durch die Schmiermittelrückstände teilweise isolierten Metalldrahts vermieden werden.

Die Erfindung wird im Folgenden anhand von Ausführungsbeispielen näher erläutert und beschrieben, dabei zeigt
- Fig. 1: eine erste nicht unter die Patentansprüche fallende Vorrichtung in einer perspektivischen Ansicht,
- Fig. 2: die Vorrichtung gemäß Fig. 1 mit einer zusätzlichen Druckluftquelle in einer Seitenansicht,
- Fig. 3: eine zweite nicht unter die Patentansprüche fallende Vorrichtung in einer Seitenansicht,
- Fig. 4: einen vergrößerten Querschnitt durch die Vorrichtung gemäß Fig. 3,
- Fig. 5: eine Ausführungsform der erfindungsgemäßen Vorrichtung in einer Seitenansicht, und
- Fig. 6: die Ausführungsform der Vorrichtung gemäß Fig. 5 in einer Seitenansicht bei der Behandlung eines mit einer nicht leitenden Ummantelung versehenen Metalldrahts.

Die in Fig. 1 dargestellte Vorrichtung 10 dient zur Behandlung der Oberfläche eines Metalldrahts 3. Der Metalldraht 3 wird durch ein Glasrohr 11 hindurchgeführt und zwar im Bereich dessen Rohrachse. Zwischen der Oberfläche des Metalldrahts 3 und der Innenoberfläche des Glasrohrs 11 verbleibt ein Gasraum 5, der Luft enthält. Der Luft können Reaktions- oder Edelgase zugesetzt sein, was jedoch nicht zwingend ist. Auf dem Glasrohr 11 ist eine Elektrode 4 aus massivem Kupfer angeordnet, wobei keine Spalte zwischen der Elektrode 4 und dem Glasrohr 11 vorliegen. Etwaige ursprünglich vorhandene Spalte sind mit einer dielektrischen Paste ausgefüllt. Die Elektrode 4 ist mit einer Durchbrechung 12 versehen, um auch im Bereich der Elektrode 12 den Gasraum 5 durch das Glasrohr 11 hindurch einsehen zu können. Die Elektrode 4 ist über eine Hochspannungszuführung 1 mit einem Wechselspannungsgenerator 6 verbunden, der geerdet ist, um gegenüber der Erde eine Wechselhochspannung zu erzeugen. Diese Wechselhochspannung im Bereich einiger kV und mit einer Frequenz von typischerweise einigen 100 kHz wird über die Hochspannungszuleitung 1 an die Elektrode 4 angelegt. Da der Draht 3 hier ebenfalls geerdet ist, wirkt zwischen ihm und der Elektrode 4 ein elektrisches Wechselfeld. Dieses Wechselfeld ruft eine Entladung in dem Gasraum 5 hervor. Diese Entladung ist dielektrisch behindert, weil das Glasrohr 11 als dielektrische Abschirmung 2 der Elektrode 4 dient. Durch die dielektrische Behinderung der Entladung in dem Gasraum 5 wird verhindert, dass lokal größere Ströme durch den Gasraum 5 fließen, d.h. dass es zu einer Bogenentladung und damit zu einem Kurzschluss der Elektrode 4 zur Erde kommt. Hierdurch wird die Entladung über das Volumen des Gasraums 5 stabilisiert und der Wechselspannungsgenerator 6 unterliegt geringeren Anforderungen als bei auftretenden Bogenentladungen. Dennoch sorgt die Entladung in dem Gasraum 5 für eine reaktive Umgebung um den Metalldraht 3, um an der Oberfläche des Metalldrahts 3 anhaftende Schmiermittelrückstände und dergleichen zu entfernen, d.h. im Wesentlichen zu CO₂ und Wasser zu oxidieren. Darüber hinaus wird die Oberfläche des Metalldrahts aktiviert, und der Metalldraht erfährt eine Aufheizung, so dass er insgesamt für eine Kunststoffbeschichtung fertig vorbehandelt ist, die einen gereinigten und angewärmten Draht mit aktivierter Oberfläche verlangt.

Fig. 2 zeigt eine Seitenansicht der in Fig. 1 perspektivisch wiedergegebenen Vorrichtung 10, wobei zusätzlich eine Druckluftquelle 13 angedeutet ist, mit der Druckluft 14 in den Gasraum 5 einblasbar ist, um durch den Gasraum 5 hindurch eine Luftströmung 15 hervorzurufen. Die Luftströmung 15 erfolgt vorzugsweise in entgegengesetzter Richtung zu einer Bewegung des Metalldrahts 3 durch den Gasraum 5 in Richtung eines Pfeils 16. Mit der Luftströmung 15 werden auch etwaige Oxidationsrückstände von der Oxidation von Oberflächenverunreinigung des Metalldrahts 5 oder auch dort abgetragene Inertpartikel aus dem Glasrohr 11 ausgeblasen, die sonst eine kontrollierte Entladung in dem Gasraum 5 beeinträchtigen könnten.

Bei Erprobung der Vorrichtung gemäß den Fig. 1 und 2 weist das Glasrohr 11 einen Innendurchmesser von 6 mm auf. Seine Länge betrug 400 mm. Dabei stand es auf beiden Seiten um mehr als 50 mm über die Elektrode über. Unter Verwendung eines Wechselspannungsgenerators 6 auf Halbleiterbasis, der bei einer mittelfrequenten Hochspannung einen Wirkungsgrad von 90 % aufwies, konnte die dielektrisch behinderte Entladung bei Durchmessern des Metalldrahts von 0,6 bis 1,3 mm problemlos gezündet und aufrecht erhalten werden. Dabei wurde die erwünschte Reinigung der Oberfläche des Metalldrahts binnen sehr kurzer Zeit, d.h. konkret auch bei Vorschubgeschwindigkeiten des Metalldrahts 3 von deutlich über 1 m/s und auch bis zu 5 m/s erzielt. Auch die Aufheizung erfolgte schnell, wobei diese mit zunehmender Stärke des Metalldrahts naturgemäß abnahm. Eine anschließende Kunststoffbeschichtung des so vorbehandelten Metalldrahts ergab hervorragende Anhaftungswerte des aufgeschichteten Kunststoffs.

Fig. 3 zeigt eine gegenüber den Fig. 1 und 2 dadurch abgewandelte Ausführungsform, das in dem Glasrohr 11 noch ein weiteres Glasrohr 17 angeordnet ist und zwar koaxial zu dem Glasrohr 11 und dem Metalldraht 3. Zwischen den Glasrohren 11 und 17 verbleibt ein zylindermantelförmiger Freiraum 18. Durch den Freiraum 18 wälzt eine Umwälzeinrichtung 19 eine Kühlflüssigkeit 20 um, um die dielektrische Abschirmung 2 der Elektrode 4 zu kühlen. Während eine Aufheizung des Metalldrahts 3 erwünscht ist und sich bei einem durch die Vorrichtung 10 hindurchgeförderten Metalldraht 3 auch auf ein gewisses Maß einstellen, d.h. beschränken lässt, ist eine Aufheizung der dielektrischen Abschirmung 2, die hier praktisch aus den Glasrohren 11 und 17 sowie der Kühlflüssigkeit 20 in dem Freiraum 18 besteht, über ein gewisses Maß hinaus unerwünscht. Als Kühlflüssigkeit kommen insbesondere solche in Frage, die keine nennenswerte elektrische Leitfähigkeit haben, wie beispielsweise destilliertes Wasser.

Fig. 5 zeigt eine Ausführungsform der Vorrichtung 10 mit zwei Elektroden 4 und jeweils einer dielektrischen Abschirmung 2 für jede Elektrode 4 aus jeweils einem Glasrohr 11. Jede der Einheiten aus Elektrode 12 und dielektrischer Abschirmung 2 kann gemäß einer die Fig. 1 bis 4 ausgebildet sein. D.h. alle in diesen Fig. beschriebenen Varianten können auch hier verwirklicht werden. Die Vorrichtung 10 gemäß Fig. 5 beschränkt sich aber nicht auf einer Reihenschaltung von zwei Vorrichtungen 10, wie sie in den vorangegangenen Fig. beschrieben sind. Vielmehr ist der Wechselspannungsgenerator 6 gemäß Fig. 5 nicht geerdet, sondern er bringt die Wechselhochspannung zwischen den beiden Elektroden 4 auf. Auf diese Weise kann auf eine Erdung des Metalldrahts 3 verzichtet werden. Der Metalldraht 3 wirkt wie eine Zwischenelektrode zwischen den beiden Elektroden 4 und ist damit trotz fehlender Erdung eine vollwertige Gegenelektrode für die jeweilige Entladung in dem jeweiligen Gasraum 5. Dabei ist allen denkbaren Metalldrähten die Wechselstromleitfähigkeit vollkommen ausreichend, um den Abstand der beiden Elektroden 4 in Längsrichtung des Metalldrahts 3 zu überbrücken. Auch bei der Ausführungsform der Vorrichtung 10 gemäß Fig. 5 kann der Metalldraht 3 natürlich geerdet werden, um den Aufbau von Ladungen darauf sicher auszuschließen. Dies steht der Funktion der Vorrichtung 10 gemäß Fig. 5 nicht entgegen. Bei ihr werden aber alle Probleme mit einer unvollkommenen Erdung beispielsweise aufgrund der Isolierungswirkung von Verunreinigungen auf der Oberfläche des Metalldrahts 3 vermieden.

Fig. 6 zeigt die Vorrichtung gemäß Fig. 5 bei der Behandlung eines mit einer Ummantelung 9 versehenen Metalldrahts 3. Dies kann dazu dienen, die äußere Oberfläche des Metalldrahts 3, bei der es sich tatsächlich um die Oberfläche der Ummantelung 9 handelt, für ein Bedrucken beispielsweise mit einem hier nicht dargestellten Farbstrahldrucker vorzubereiten, damit die Farbe an der äußeren Oberfläche besser und dauerhafter anhaftet. Die Funktionsweise der Vorrichtung 10 bei der Behandlung des ummantelten Metalldrahts 3 gemäß Fig. 6 ist im Prinzip dieselbe wie bei der Behandlung des nicht ummantelten Metalldrahts 3 gemäß Fig. 5. Der einzige Unterschied ist darin zu sehen, dass eine nicht elektrisch leitende Ummantelung 9 auf dem Metalldraht 3, d.h. eine Isolierschicht, als zusätzliche dielektrische Abschirmung 11 der Elektroden 4 gegenüber dem Metalldraht 3 wirkt.

Alle bis hierher gezeigten Ausführungsformen der Vorrichtung 10 sorgen in vorteilhafter Weise für eine allseitige Behandlung der äußeren Oberfläche des Metalldrahts 3 bzw. seiner Ummantelung 9.

Die Gasatmosphäre in dem Gasraum 5, in dem die dielektrisch behinderte Entladung hervorgerufen wird, kann einfache Umgebungsluft sein. Um die Reinigungswirkung zu erhöhen, können reiner Sauerstoff oder andere Reaktionsgase zugesetzt werden. Um die Aktivierung der Oberfläche des Metalldrahts 3 für seine spätere Beschichtung zu verbessern, können auch Edelgase zugesetzt werden.

### BEZUGSZEICHENLISTE

- 1 -: Hochspannungszuführung
- 2 -: dielektrische Abschirmung
- 3 -: Metalldraht
- 4 -: Elektrode
- 5 -: Gasraum
- 6 -: Wechselspannungsgenerator
- 9 -: Ummantelung
- 10 -: Vorrichtung

- 11 -: Glasrohr
- 12 -: Durchbrechung
- 13 -: Druckluftquelle
- 14 -: Druckluft
- 15 -: Luftströmung
- 16 -: Pfeil
- 17 -: Glasrohr
- 18 -: Freiraum
- 19 -: Umwälzeinrichtung
- 20 -: Kühlflüssigkeit

## Patentansprüche

1. Verfahren zur Behandlung der äußeren Oberfläche eines Metalldrahts (3), der mit einer nicht elektrish leitfähigen Ummantelung (9) versehen ist, wobei an eine Elektrode (4), die zu dem Metalldraht (3) hin mit einer dielektrischen Abschirmung (2) versehen ist, eine Wechselhochspannung angelegt wird, um in einem Gasraum (5) über der äußeren Oberfläche eine dielektrisch behinderte Entladung hervorzurufen, **dadurch gekennzeichnet, dass** die Wechselhochspannung zwischen zwei in der Längserstreckungsrichtung des Metalldrahts (3) beabstandeten Elektroden (4) mit dielektrischen Abschirmungen (2) angelegt wird, wobei der Metalldraht (3) aufgrund seiner elektrischen Leitfähigkeit auch ohne Erdung als Gegenelektrode zu beiden dielektrisch abgeschirmten Elektroden (4) dient.

2. Verfahren nach Anspruch 1, **dadurch gekennzeichnet, dass** die Ummantelung nicht elektrisch leitend ist und dass eine zusätzliche dielektrische Abschirmung (2) vor den Elektroden vorgesehen ist.

3. Verfahren nach einem der Ansprüche 1 und 2, **dadurch gekennzeichnet, dass** in dem Gasraum (5) ein Überdruck von bis zu 2000 hPa eingestellt wird.

4. Verfahren nach einem der Ansprüche 1 bis 3, **dadurch gekennzeichnet, dass** die Wechselhochspannung größer als 1 kV ist und eine Frequenz von 20 kHz bis 3 MHz aufweist.

5. Verfahren nach einem der Ansprüche 1 bis 4, **dadurch gekennzeichnet, dass** die dielektrische Abschirmung (2) der Elektroden (4) gekühlt wird.

6. Verfahren nach einem der Ansprüche 1 bis 5, **dadurch gekennzeichnet, dass** der Metalldraht (3) in dem Gasraum (5) auf eine definierte Temperatur oberhalb 200 °C aufgeheizt wird.

7. Verfahren nach einem der Ansprüche 1 bis 6, **dadurch gekennzeichnet, dass** die dielektrische Abschirmungen (2) der in der Längserstreckungsrichtung des Metalldrahts (3) beabstandeten Elektroden (4) getrennt sind.

8. Vorrichtung für die Behandlung der Oberfläche eines mit einer nicht elektrisch leitfähigen Ummantelung Metalldrahts nach einem der Ansprüche 1 bis 6, mit einer Elektrode (4), mit einer an einen Gasraum (5) angrenzenden dielektrischen Abschirmung (2) für die Elektrode (4), wobei der Gasraum (5) über der äußeren Oberfläche des zu behandelnden Metalldrahts (3) angeordnet ist, und mit einem Wechselspannungsgenerator (6), der die Elektrode (4) mit einer Wechselhochspannung beaufschlagt, **dadurch gekennzeichnet, dass** zwei in der Längserstreckungsrichtung des Metalldrahts (3) beabstandete Elektroden (4) mit dielektrischen Abschirmungen (2) vorgesehen sind und dass der Wechselspannungsgenerator (6) die Wechselhochspannung zwischen den beiden Elektroden (4) erzeugt, wobei der Metalldraht (3) aufgrund seiner elektrischen Leitfähigkeit auch ohne Erdung als Gegenelektrode zu beiden dielektrisch abgeschirmten Elektroden (4) dient.

9. Vorrichtung nach Anspruch 8, **dadurch gekennzeichnet, dass** eine Druckluftquelle (13) vorgesehen ist, die eine Luftströmung (15) durch den Gasraum (5) hervorruft, wobei die Luftströmung (15) die entgegengesetzte Richtung einer Bewegung des Metalldrahts (3) durch den Gasraum (5) aufweist.

10. Vorrichtung nach einem der Ansprüche 8 und 9, **dadurch gekennzeichnet, dass** der Wechselspannungsgenerator (6) für eine Wechselhochspannung größer als 1 kV und eine Frequenz von 20 kHz bis 3 MHz ausgelegt ist.

11. Vorrichtung nach einem der Ansprüche 8 bis 10, **dadurch gekennzeichnet, dass** eine Kühleinrichtung für die dielektrische Abschirmung (2) der Elektroden (4) vorgesehen ist, wobei die Abschirmung (2) zweiteilig ist und wobei ein Freiraum (18) zwischen den beiden Teilen der Abschirmung an eine Umwälzeinrichtung (19) für eine Kühlflüssigkeit (20) angeschlossen ist.

12. Vorrichtung nach einem der Ansprüche 8 bis 11, **dadurch gekennzeichnet**, der Gasraum (5) durch die Elektroden (4) und deren dielektrische Abschirmung (2) hindurch einsichtig ist.

13. Vorrichtung nach einem der Ansprüche 8 bis 12, **dadurch gekennzeichnet, dass** die in der Längserstreckungsrichtung des Metalldrahts (3) beabstandeten Elektroden (4) separate dielektrische Abschirmungen (2) aufweisen.

## Claims

1. Method of treating the outer surface of a metal wire (3), which is provided with an electrically non-conductive coating (9), a alternating high voltage being applied to an electrode (4), which is provided with a dielectric shielding (2) towards the metal wire (3), to generate a dielectric barrier discharge in a gas room (5) above the outer surface, **characterized in that** the alternating high voltage is applied between two electrodes (4) with dielectric shieldings (2) arranged at a distance in the longitudinal extension direction of the metal wire (3), the metal wire (3) serving as a counter-electrode for both dielectrically shielded electrodes (4) even without grounding due to its electric conductivity.

2. The method of claim 1, **characterized in that** the coating is electrically non-conductive and that an additional dielectric shielding (2) is provided in front of the electrodes.

3. The method of any of the claims 1 and 2, **characterized in that** an overpressure of at least 2000 hPa is set in the gas room (5).

4. The method of any of the claims 1 to 3, **characterized in that** the alternating high voltage is higher than 1 kV and has a frequency of 20 kHz to 3 MHz.

5. The method of any of the claims 1 to 4, **characterized in that** the dielectric shielding (2) of the electrodes (4) is cooled.

6. The method of any of the claims 1 to 5, **characterized in that** the metal wire (3) is heated up in the gas room (5) to a defined temperature of above 200 °C.

7. The method of any of the claims 1 to 6, **characterized in that** the dielectric shielding (2) of the electrodes (4) arranged at a distance in the longitudinal extension direction of the metal wire (3) are separated.

8. An apparatus for treating the surface of a metal wire provided with an electrically nonconducting coating according to any of the claims 1 to 6, comprising an electrode (4), a dielectric shielding (2) for the electrode (4) adjacent to a gas room (5), the gas room (5) being arranged above the outer surface of the metal wire 3 to be treated, and an alternating voltage generator (6) which applies an alternating high voltage to the electrode (4), **characterized in that** two electrodes (4) having dielectric shieldings (2) are provided at a distance in the longitudinal extension direction of the metal wire (3), and that the alternating voltage generator (6) generates the alternating high voltage between both electrodes (4), the metal wire (3) serving as a counter-electrode for both dielectrically shielded electrodes (4) even without grounding due to its electric conductivity.

9. The apparatus of claim 8, **characterized in that** a source for pressurized air (13) is provided which generates an air flow (15) through the gas room (5), the airflow (15) having the opposite direction to a movement of the metal wire (3) through the gas room (5).

10. The apparatus of any of the claims 8 and 9, **characterized in that** the alternating voltage generator (6) is designed for an alternating high voltage higher than 1 kV and a frequency of 20 kHz to 3 MHz.

11. The apparatus according to any of the claims 8 to 10, **characterized in that** a cooling device is provided for the dielectric shielding (2) of the electrodes (4), the shielding (2) being two-part, and a free space (18) between both parts of the shielding being connected to a circulating device (19) for a cooling liquid (20).

12. The apparatus of any of the claims 8 to 11, **characterized in that** the gas room (5) can be viewed through the electrodes (4) and their dielectric shielding (2).

13. The apparatus according to any of the claims 8 to 12, **characterized in that** the electrodes (4) arranged at a distance in the longitudinal extension direction of the metal wire (3) have separate dielectric shieldings (2).

## Revendications

1. Procédé de traitement de la surface extérieure d'un fil métallique (3) muni d'un revêtement non conducteur d'électricité (9), une tension alternative élevée étant appliquée sur une électrode (4) qui est munie d'un blindage diélectrique (2) en direction du fil métallique (3), pour provoquer une décharge empêchée diélectriquement dans un espace gazeux (5) au-dessus de la surface extérieure, **caractérisé en ce que** la tension alternative élevée est appliquée entre deux électrodes (4) avec des blindages diélectriques (2) écartées l'une de l'autre dans le sens de l'extension longitudinale du fil métallique (3), le fil métallique (3), en raison de sa conductibilité électrique, même sans mise à la terre, servant de contre-électrode aux deux électrodes (4) blindées diélectriquement.

2. Procédé selon la revendication 1, **caractérisé en ce que** le revêtement n'est pas conducteur d'électricité et qu'un blindage diélectrique (2) supplémentaire est prévu avant les électrodes.

3. Procédé selon l'une des revendications 1 et 2, **caractérisé en ce qu'**une surpression jusqu'à 2000 hPa est réglée dans l'espace gazeux (5).

4. Procédé selon l'une des revendications 1 à 3, **caractérisé en ce que** la tension alternative élevée est supérieure à 1 kV et présente une fréquence de 20 kHz à 3 MHz.

5. Procédé selon l'une des revendications 1 à 4, **caractérisé en ce que** le blindage diélectrique (2) des électrodes (4) est refroidi.

6. Procédé selon l'une des revendications 1 à 5, **caractérisé en ce que** le fil métallique (3) dans l'espace gazeux (5) est chauffé à une température définie supérieure à 200°C.

7. Procédé selon l'une des revendications 1 à 6, **caractérisé en ce que** les blindages diélectriques (2) des électrodes (4) écartées l'une de l'autre dans le sens de développement longitudinal du fil métallique (3) sont séparés.

8. Dispositif de traitement de la surface extérieure d'un fil métallique muni d'un revêtement non conducteur d'électricité selon l'une des revendications 1 à 6, avec une électrode (4), avec un blindage diélectrique (2) pour l'électrode (4) adjacent d'un espace gazeux (5), l'espace gazeux (5) étant placé au-dessus de la surface extérieure du fil métallique (3) à traiter, et avec un générateur de tension alternative (6) qui alimente l'électrode (4) avec une tension alternative élevée, **caractérisé en ce que** deux électrodes (4) écartées l'une de l'autre dans le sens de l'extension longitudinale du fil métallique (3) sont munies de blindages diélectriques (2) et que le générateur de tension alternative (6) produit la tension alternative élevée entre les deux électrodes (4), le fil métallique (3), en raison de sa conductibilité électrique même, sans mise à la terre, servant de contre-électrode aux deux électrodes (4) blindées diélectriquement.

9. Dispositif selon la revendication 8, **caractérisé en ce qu'**une source d'air comprimé (13) est prévue qui provoque un écoulement d'air (15) à travers l'espace gazeux (5), l'écoulement d'air (15) se présentant dans le sens opposé à un mouvement du fil métallique (3) à travers l'espace gazeux (5).

10. Dispositif selon l'une des revendications 8 et 9, **caractérisé en ce que** le générateur de tension alternative (6) est conçu pour une tension alternative élevée supérieure à 1 kV et une fréquence de 20 kHz à 3 MHz.

11. Dispositif selon l'une des revendications 8 à 10, **caractérisé en ce qu'**un dispositif de refroidissement pour le blindage diélectrique (2) des électrodes (4) est prévu, le blindage (2) étant en deux parties et un espace libre (18) entre les deux parties du blindage étant raccordé à un dispositif de circulation (19) d'un liquide de refroidissement (20).

12. Dispositif selon l'une des revendications 8 à 11, **caractérisé en ce que** l'espace gazeux (5) est visible à travers les électrodes (4) et leur blindage diélectrique (2).

13. Dispositif selon l'une des revendications 8 à 12, **caractérisé en ce que** les électrodes (4) écartées l'une de l'autre dans le sens de développement longitudinal du fil métallique (3) présentent des blindages diélectriques (2) séparés.
